# EUROPÄISCHE PATENTSCHRIFT

(11) **EP 3 679 198 B1**
(45) Veröffentlichungstag und Bekanntmachung des Hinweises auf die Patenterteilung: **27.10.2021**
(21) Anmeldenummer: 18748877.0
(22) Anmeldetag: 20.07.2018
(51) Int. Cl.: E03C 1/084

(54) **SANITÄRES EINSETZTEIL UND AUSLAUFANORDNUNG SOWIE VERWENDUNG EINER IN EINE STRAHLBELÜFTUNGSVORRICHTUNG FÜHRENDEN ABLAUFÖFFNUNG**
SANITARY INSERT PART AND OUTLET ASSEMBLY, AND USE OF A DISCHARGE OPENING WHICH LEADS TO A JET AERATION DEVICE
PIÈCE D'INSERT SANITAIRE ET ENSEMBLE DE SORTIE AINSI QU'UTILISATION D'UNE OUVERTURE D'ÉVACUATION CONDUISANT DANS UN DISPOSITIF D'AÉRATION PAR JET

(30) Priorität: 06.09.2017 DE 202017105386 U
(43) Veröffentlichungstag der Anmeldung: 15.07.2020
(73) Patentinhaber: Neoperl GmbH, 79379 Müllheim (DE)
(72) Erfinder: STEIN, Alexander, 79241 Ihringen (DE); BLUM, Gerhard, 77793 Gutach (DE)
(74) Vertreter: Mertzlufft-Paufler, Cornelius
(86) Internationale Anmeldenummer: PCT/EP2018/069778
(87) Internationale Veröffentlichungsnummer: WO 2019/048120

(56) Entgegenhaltungen:
- EP-A1- 3 153 633
- EP-A1- 3 208 390
- DE-U1-202015 004 825
- US-A- 3 286 935

## Beschreibung

Die Erfindung betrifft ein sanitäres Einsetzteil, mit einer Einlaufseite und einer Auslaufseite, wobei zwischen der Einlaufseite und der Auslaufseite ein Befestigungsmittel ausgebildet ist, wobei das Befestigungsmittel zum lösbaren Befestigen mit einem Gegenbefestigungsmittel an einem Wasserauslauf einer Sanitärarmatur ausgebildet ist, wobei zwischen dem Befestigungsmittel und der Einlaufseite ein Dichtelement zu einer zumindest teilweisen Abdichtung ausgebildet ist, und mit einer Strahlbelüftungsvorrichtung, die einen zu der Auslaufseite geöffneten Belüftungszugang hat.

Die Erfindung betrifft weiter eine Auslaufanordnung, mit einem Einsetzteil wie zuvor beschrieben, das in einen Wasserauslauf einer Sanitärarmatur eingesetzt ist, wobei das Dichtelement des Einsetzteils einen Spalt zwischen dem Einsetzteil und dem Wasserauslauf zumindest teilweise abdichtet.

Die Erfindung betrifft schließlich eine Verwendung einer in eine Strahlbelüftungsvorrichtung führenden Ablauföffnung zur Reduzierung von zwischen einem Einsetzteil und einem das Einsetzteil aufnehmenden Wasserauslauf austretenden Sickerwasser.

Ein derartiges sanitäres Einsetzteil, eine derartige Auslaufanordnung und eine korrespondierende Verwendung der beschriebenen Art sind bekannt beispielsweise aus EP3153633 A1. Der Erfindung liegt die Aufgabe zugrunde, mit einfachen Mitteln eine alternative Methode zur Abdichtung zwischen einem sanitären Einsetzteil und einem dieses aufnehmenden Wasserauslauf einer Sanitärarmatur zu schaffen.

Zur Lösung der genannten Aufgabe sind bei einem sanitären Einsetzteil erfindungsgemäß die Merkmale von Anspruch 1 vorgesehen. Insbesondere wird somit zur Lösung der genannten Aufgabe bei einem sanitären Einsetzteil der eingangs beschriebenen Art erfindungsgemäß vorgeschlagen, dass zwischen dem Dichtelement und dem Befestigungsmittel wenigstens eine von außen zur Strahlbelüftungsvorrichtung führende Ablauföffnung ausgebildet ist, welche in die Strahlbelüftungsvorrichtung führt. Somit kann an dem Dichtelement durchsickerndes Wasser einfach aufgenommen und - für den Anwender im Wesentlichen unbemerkt - in einen Hauptströmungsweg rückgeführt werden. Ein Wasseraustritt neben der Auslaufseite an dem Befestigungsmittel vorbei ist somit deutlich reduzierbar oder sogar ganz vermeidbar. Es ist hierbei nicht erforderlich, das Dichtelement so auszubilden oder im Wasserauslauf anzupressen, dass es absolut dichtet. Vielmehr ist eine gewisse Leckage akzeptabel, die über die besagte Ablauföffnung aufgenommen werden kann. Dies erleichtert die Montage des Einsetzteils erheblich, da dieses nicht mit einem großen Kraftaufwand montiert werden muss.

Das Dichtelement kann hierbei eine vollständige Abdichtung erreichen. Es ist jedoch bereits für die Zwecke der Erfindung ausreichend, wenn das Dichtelement eine nur teilweise Abdichtung erreicht, aus welcher sich eine Druckdifferenz über das Dichtelement ergibt. Diese Druckdifferenz kann beispielsweise so eingestellt sein, dass ein wesentlicher Teil des an dem Dichtelement durchsickernden Wassers oder sogar alles durchsickernde Wasser in die Ablauföffnung geführt wird.

Das Befestigungsmittel kann hierbei zu einer lösbaren Verbindung mit einem Gegenbefestigungsmittel eingerichtet sein. Beispielsweise kann das Befestigungsmittel zu einer Schraubverbindung, Steckverbindung, Renkverbindung und/oder Schnappverbindung oder einer Kombination einzelner oder mehrerer dieser Verbindungsarten miteinander oder mit weiteren Verbindungsarten eingerichtet sein.

Bei einer Ausgestaltung der Erfindung kann vorgesehen sein, dass zwischen der Einlaufseite und der Auslaufseite ein Hauptströmungsweg ausgebildet ist. Somit ist bei eingesetztem Einsetzteil ein Leckagestrom über die Ablauföffnung in den Hauptstrom rückführbar. Ein seitliches Austreten von Sickerwasser aus der Armatur ist somit vermeidbar.

Hierbei kann vorgesehen sein, dass die Strahlbelüftungsvorrichtung ein Strömungshindernis im Hauptströmungsweg bildet. Das Strömungshindernis kann somit einen Druckabfall gegenüber der Einlaufseite bewirken, der eine Rückführung von Sicker- oder Leckageströmen in den Hauptströmungsweg ermöglicht.

Bei einer Ausgestaltung der Erfindung kann vorgesehen sein, dass die Ablauföffnung in Strömungsrichtung hinter dem Strömungshindernis in den Hauptströmungsweg führt. Somit ist vermeidbar, dass ein Sickerstrom einen großen Druck aufbauen muss, um in dem Hauptströmungsweg zu fließen. Dies kann beispielsweise dazu verwendet werden, abströmseitig der Ablauföffnung gelegene Dichtungen - die zum Beispiel durch das Befestigungsmittel gebildet sein können - zu entlasten. Besonders günstig ist es, wenn mehrere vorzugsweise gleichartige Ablauföffnungen über einen Außenumfang verteilt angeordnet sind oder wenn die Ablauföffnung ringförmig umlaufend ausgebildet ist. Somit ist erreichbar, dass im Wesentlichen über den gesamten Außenumfang Ablauföffnungen bereitstehen. Somit können allseitig Leckagen aufgenommen werden.

Bei einer Ausgestaltung der Erfindung kann vorgesehen sein, dass das Befestigungsmittel an einem Grundkörper ausgebildet ist. Somit ist ein einfacher Halt im Wasserauslauf erreichbar. Dies ist beispielsweise von Vorteil, wenn das Befestigungsmittel ein Gewinde oder ein Teil eines Bajonettverschlusses ist.

Alternativ oder zusätzlich kann vorgesehen sein, dass die Ablauföffnung an einem Grundkörper ausgebildet ist. Die wenigstens eine Ablauföffnung ist somit beispielsweise einfach in Spritzgusstechnik ausbildbar.

Besonders günstig ist es, wenn an dem Grundkörper eine ringförmig umlaufend Sammeltasche ausgebildet ist, von der die Ablauföffnung abgeht. Somit ist Sickerwasser entlang des vollen Außenumfang sammelbar und der wenigstens einen Ablauföffnung zuführbar.

Bei einer Ausgestaltung der Erfindung kann vorgesehen sein, dass das Dichtelement an einem, beispielsweise dem bereits erwähnten, Grundkörper angeformt ist. Dies ermöglichte eine einfache Ausbildung des Dichtelements, wobei zusätzliche Montageschritte verzichtbar sind.

Bei einer Ausgestaltung der Erfindung kann vorgesehen sein, dass das Dichtelement ringförmig umlaufend ausgebildet ist. Dies ermöglicht eine allseitige Abdichtung eines Ringspaltes zwischen dem Einsetzteil und dem Wasserauslauf mit einfachen Mitteln.

Bei einer Ausgestaltung der Erfindung kann vorgesehen sein, dass das Dichtelement radial abdichtet. Eine radiale Abdichtung hat den Vorteil, dass ein Anpressdruck aufgrund von radialer Materialverdrängung erzeugbar ist und somit nur vergleichsweise niedrige Kräfte beim Einsetzen des Einsetzteils in den Wasserauslauf aufgebracht werden müssen.

Bei einer Ausgestaltung der Erfindung kann vorgesehen sein, dass das Dichtelement axial abdichtet. Somit ist ein radiales Baumaß gering haltbar.

Besonders günstig ist es, wenn das Dichtelement radial und axial abdichtet. Somit ist das Dichtelement in unterschiedlich gestalteten Wasserausläufen einsetzbar, in denen es entweder radial oder axial oder sowohl radial als auch axial abdichtet.

Bei einer Ausgestaltung der Erfindung kann vorgesehen sein, dass die Strahlbelüftungsvorrichtung in einem, beispielsweise dem bereits erwähnten, Grundkörper ausgebildet ist. Es ist somit ein kompaktes Einsetzteil bildbar.

Bei einer Ausgestaltung der Erfindung kann vorgesehen sein, dass der Grundkörper einteilig ausgebildet ist. Somit ist ein Aufwand bei der Herstellung und/oder Montage reduzierbar.

Alternativ kann vorgesehen sein, dass der Grundkörper mehrteilig ausgebildet ist. Von Vorteil ist dabei, dass unterschiedliche Materialien verwendbar sind. Von Vorteil ist weiter, dass komplexere Formgebungen für den Grundkörper erreichbar sind.

Bei einer Ausgestaltung der Erfindung kann vorgesehen sein, dass der Grundkörper aus Kunststoff gefertigt ist. Somit ist der Grundkörper preisgünstig herstellbar, beispielsweise als Spritzgussteil. Kunststoff hätte sich als Material auch günstig in Bezug auf eine Vermeidung oder Reduzierung von Kalkablagerungen erwiesen.

Bei einer Ausgestaltung der Erfindung kann vorgesehen sein, dass das Dichtelement an einem oberen Teil des Grundkörpers und das Befestigungsmittel an einem unteren Teil des Grundkörpers ausgebildet ist.

Hierbei kann vorgesehen sein, dass das obere Teil mit dem unteren Teil verschnappt ist. Somit ist der Grundkörper einfach montierbar. Alternativ oder zusätzlich kann vorgesehen sein, dass das obere Teil eine größere Verformbarkeit als das untere Teil aufweist. Somit ist das Befestigungsmittel mit einer höheren Festigkeit als das Dichtelement ausbildbar. Andererseits ist die höhere Verformbarkeit des Dichtelements für eine verbesserte Abdichtung ausnutzbar. Die Verformbarkeit kann beispielsweise plastisch oder elastisch sein.

Bei einer Ausgestaltung der Erfindung kann vorgesehen sein, dass die wenigstens eine Ablauföffnung beabstandet zu dem Befestigungsmittel angeordnet ist. Von Vorteil ist dabei, dass ein Überlaufen von Sickerwasser in das Befestigungsmittel vermeidbar ist, indem der Abstand beispielsweise genügend groß gewählt ist.

Bei einer Ausgestaltung der Erfindung kann vorgesehen sein, dass zwischen dem Befestigungsmittel und der Auslaufseite ein Auffangraum ausgebildet ist, mit welchem durch das Gewinde durchsickerndes Wasser sammelbar ist. Somit ist Sickerwasser, das durch das Befestigungsmittel dennoch durchtritt, sammelbar, um ein unerwünschtes Austreten an der falschen Stelle zu vermeiden.

Bevorzugt ist der Auffangraum als ringförmig umlaufend Nut ausgebildet. Somit ist ein unerwünschter Wasseraustritt entlang des gesamten Außenumfangs des Einsetzteils reduzierbar oder sogar vermeidbar.

Hierbei kann vorgesehen sein, dass der Auffangraum eine Überlauföffnung aufweist, welche in den Belüftungszugang mündet. Somit ist der Auffangraum einfach in den Hauptströmungsweg entleerbar.

Bei einer Ausgestaltung der Erfindung kann vorgesehen sein, dass an der Auslaufseite eine Dichtlippe ausgebildet ist, mit welcher der Auffangraum in dem Wasserauslauf nach außen abgedichtet ist. Somit ist eine zusätzliche Möglichkeit gegeben, unerwünschten Wasseraustritt von Sickerwasser neben dem eigentlichen Wasserauslauf zu vermeiden oder zumindest zu verringern.

Bei einer Ausgestaltung der Erfindung kann vorgesehen sein, dass das Befestigungsmittel als ein Gewinde ausgebildet ist, welches mit einem Gegengewinde an einem Wasserauslauf einer Sanitärarmatur ausgebildet ist. Ein Gewinde ermöglicht eine besonders einfache Befestigung im Wasserauslauf. Außerdem stellt ein Gewinde ein Strömungshindernis dar, wenn es mit dem Gegengewinde zusammenwirkt. Hierdurch ist es besonders ernst erreichbar, dass Sickerwasser über die Ablauföffnung und nicht über das Gewinde abläuft.

Bei einer Ausgestaltung der Erfindung kann vorgesehen sein, dass an der Auslaufseite ein Werkzeugansatz, insbesondere ein Schlitz, zu einer Unterstützung eines Befestigungsvorgangs und/oder eines Lösevorgangs ausgebildet ist. Es sind somit ausreichend große Kräfte zum Einsetzen des Einsetzteils einbringbar.

Eine bevorzugte Anwendung der Erfindung ist eine Sanitärarmatur mit einer erfindungsgemäßen Auslaufanordnung wie zuvor beschrieben und/oder nach einem der auf eine Auslaufanordnung gerichteten Ansprüche.

Zur Lösung der genannten Aufgabe sind bei einer Auslaufanordnung erfindungsgemäße die Merkmale des nebengeordneten, auf eine Auslaufanordnung gerichteten Anspruchs vorgesehen. Insbesondere wird somit erfindungsgemäß bei einer Auslaufanordnung der eingangs beschriebenen Art vorgeschlagen, dass das Einsetzteil erfindungsgemäß, insbesondere wie zuvor beschrieben und/oder nach einem der auf ein Einsetzteil gerichteten Ansprüche, ausgebildet ist. Somit ist ein Ringspalt zwischen den Einsetzteil und dem Wasserauslauf der Armatur einfach abdichtbar, ohne übermäßige Anforderungen an eine Dichtigkeit am Dichtelement stellen zu müssen.

Bei einer Ausgestaltung der Erfindung kann vorgesehen sein, dass ein Strömungswiderstand zwischen der Ablauföffnung und der Auslaufseite kleiner ist als ein Strömungswiderstand in einem zwischen dem Befestigungsmittel und dem Gegenbefestigungsmittel ausgebildeten Sickerpfad. Somit ist die wenigstens eine Ablauföffnung als bevorzugter Weg des Sickerwassers gestaltbar. Zur Lösung der genannten Aufgabe sind bei einer Verwendung die Merkmale des auf eine Verwendung gerichteten, nebengeordneten Anspruchs erfindungsgemäß vorgesehen. Insbesondere wird somit bei einer Verwendung der eingangs beschriebenen Art erfindungsgemäß vorgeschlagen, dass die Ablauföffnung in einem Sickerpfad des Sickerwassers dem Befestigungsmittel des Einsetzteils vorgelagert und dem Dichtelement des Einsetzteils nachgelagert ist. Von Vorteil ist dabei, dass nur dem Dichtelement eine ausreichende Druckreduktion erreichbar ist, so dass mittels einer Abstimmung zwischen der wenigstens früh Ablauföffnung und dem Befestigungsmittel ein unerwünschter Wasseraustritt neben dem Wasserauslass vermeidbar.

Besonders günstig ist es hierbei, wenn das sanitäre Einsetzteil erfindungsgemäß, insbesondere wie zuvor beschrieben und/oder nach einem der auf ein sanitäres Einsetzteil gerichteten Ansprüche, ausgebildet ist. Es lassen sich somit Synergien der bereits beschriebenen Vorteile nutzen.

Bei einer Ausgestaltung der Erfindung kann vorgesehen sein, dass das Dichtelement im Sickerpfad eine Druckreduktion bewirkt. Somit ist eine Entlastung des Befestigungsmittels erreichbar.

Hierbei kann vorgesehen sein, dass ein durch das Dichtelement erzeugter Strömungswiderstand größer ist als ein Strömungswiderstand in einem parallel zu dem Dichtelement verlaufender Abschnitt des oder eines Hauptströmungsweges im Einsetzteil. Somit ist eine Beeinträchtigung einer Funktion einer Funktionseinheit im Hauptströmungsweg - beispielsweise einer Strahlbelüftungsvorrichtung - vermeidbar. Ein Volumenstrom eines Sickerstroms ist gegenüber dem Hauptstrom gering haltbar.

Besonders günstig ist es, wenn ein Strömungswiderstand zwischen der Ablauföffnung und der Auslaufseite kleiner ist als ein Strömungswiderstand in einem zwischen dem Befestigungsmittel und dem Gegenbefestigungsmittel ausgebildeten Sickerpfad, wie bereits beschrieben. Somit ist ein praktisch ungehindertes Abfließen von Sickerwasser über die wenigstens eine Ablauföffnung einfach erreichbar.

Die Erfindung betrifft also ein sanitäres Einsetzteil, mit einer Einlaufseite und einer Auslaufseite, wobei zwischen der Einlaufseite und der Auslaufseite ein Befestigungsmittel ausgebildet ist, wobei das Befestigungsmittel zum lösbaren Befestigen mit einem Gegenbefestigungsmittel an einem Wasserauslauf einer Sanitärarmatur ausgebildet ist, wobei zwischen dem Befestigungsmittel und der Einlaufseite ein Dichtelement zu einer zumindest teilweisen Abdichtung ausgebildet ist, mit einer Strahlbelüftungsvorrichtung, die einen zu der Auslaufseite oder zumindest nach außen geöffneten Belüftungszugang hat, und mit einer eine Außenseite des sanitären Einsetzteils mit einer Belüftungskammer der Strahlbelüftungsvorrichtung verbindenden Ablauföffnung, die zwischen dem Dichtelement und dem Befestigungsmittel ausgebildet ist.

Die Erfindung wird nun anhand von Ausführungsbeispielen näher beschrieben, ist jedoch nicht auf diese Ausführungsbeispiele beschränkt. Weitere Ausführungsbeispiele ergeben sich durch Kombination der Merkmale einzelner oder mehrerer Ansprüche untereinander und/oder mit einzelnen oder mehreren Merkmalen der Ausführungsbeispiele.

### Es zeigt:

- Fig. 1: Eine teilweise geschnittene Ausführungsform eines erfindungsgemäßen sanitären Einsetzteils, welche in einen Wasserauslauf einer Sanitärarmatur eingesetzt ist in perspektivischer Ansicht, wobei das Dichtelement den Spalt zwischen dem Einsetzteil und dem Wasserauslauf radial abdichtet,
- Fig. 2: eine Detailansicht des ersten umkreisten Bereichs des sanitären Einsetzteils aus Fig. 1, in welcher die Ablauföffnung zwischen dem Dichtelement und dem Befestigungsmittel in einer Vergrößerung dargestellt ist,
- Fig. 3: eine vergrößert dargestellte Detailansicht des zweiten umkreisten Bereichs aus Fig. 1, in welchem der Auffangraum angeordnet ist,
- Fig. 4: einen Längsschnitt durch eine weitere Ausführungsform des sanitären Einsetzteils, welche in einen Wasserauslauf einer Sanitärarmatur eingesetzt ist, wobei das Dichtelement den Spalt zwischen dem Einsetzteil und dem Wasserauslauf axial abdichtet,
- Fig. 5: eine vergrößerte Detailansicht des umkreisten Bereichs aus Fig. 4, in welchem die axiale Abdichtung des Spalts zwischen dem Einsetzteil und dem Wasserauslauf dargestellt ist.

In den Figuren 1 bis 5 ist ein sanitäres Einsetzteil gezeigt, das im Ganzen mit dem Bezugszeichen 1 versehen ist. Das sanitäre Einsetzteil 1 ist dazu ausgelegt, lösbar an einem Wasserauslauf 5 einer Sanitärarmatur befestigbar zu sein, so dass ein einfacher Austausch möglich ist.

Das sanitäre Einsetzteil 1 weist eine auf den Figuren 1 und 4 jeweils nach oben hin zeigende Einlaufseite 2 und eine nach unten zeigende Auslaufseite 3 auf.

An einem Grundkörper 12 des sanitären Einsetzteils 1 ist ein zwischen der Einlaufseite 2 und der Auslaufseite 3 angeordnetes Befestigungsmittel 4 ausgestaltet, das dazu eingerichtet ist, um in einer Montageposition eine Befestigung des sanitären Einsetzteils 1 an einem Gegenbefestigungsmittel 6 einer Sanitärarmatur herstellen zu können. Der Grundkörper 12 weist zumindest teilweise eine zylindrische Form auf. Das Befestigungsmittel 4 ist dabei an einer Außenmantelfläche des Grundkörpers 12 und das Gegenbefestigungsmittel 6 der Sanitärarmatur ist an einer Innenmantelfläche eines Wasserauslaufs 5 der Sanitärarmatur ausgebildet.

Wie in den Figuren 1 bis 5 dargestellt ist, kann das Befestigungsmittel 4 als ein Gewinde, insbesondere als ein Außengewinde, ausgebildet sein. Korrespondierend dazu kann das Gegenbefestigungsmittel 6 ebenfalls als ein dazu passendes Gegengewinde, insbesondere als ein Innengewinde, ausgebildet sein.

Das sanitäre Einsetzteil 1 weist weiter ein Dichtelement 7 auf, mittels welchem, wie in den Figuren 1 bis 3 gezeigt ist, eine radiale Abdichtung eines Spalts 19 zwischen dem sanitären Einsetzteil 1, insbesondere einer Außenseite des sanitären Einsetzteils 1, und dem Wasserauslauf 5 der Sanitärarmatur ausgebildet ist. Der von dem Dichtelement 7 in Montagestellung beaufschlagte Anschlag 21 ist dabei schräg zu einer Einsetzrichtung des sanitären Einsetzteils 1 und/oder einer Strömungsrichtung des Wassers ausgerichtet. Die Abdichtung muss dabei nicht zu einer vollständigen Abdichtung des Spalts 19 führen, da Wasser, das trotz der Abdichtung durch den Spalt 19 dringt, in Strömungsrichtung abströmseitig vom Dichtelement 7 in einen Hauptströmungsweg rückführbar ist.

In den Figuren 4 und 5 ist eine weitere Einsetzmöglichkeit des sanitären Einsetzteils 1 in einen andersartig ausgestalteten, insbesondere einen zu der Ausgestaltung aus den Figuren 1 bis 3 anderen Anschlag 21 aufweisenden, Wasserauslauf 5, gezeigt. Dabei ist durch das Dichtelement 7 eine Axialdichtung ausgebildet, die zumindest teilweise einen Durchtritt von Wasser durch den Spalt 19 verhindert. Der von dem Dichtelement 7 in Montagestellung beaufschlagte Anschlag 21 ist dabei quer, insbesondere senkrecht, zu einer Einsetzrichtung des sanitären Einsetzteils 1 ausgerichtet.

Das sanitäre Einsetzteil 1 ist also, ohne dass konstruktive Änderungen daran notwendig sind, in verschiedenartig ausgebildete Wasserausläufe einsetzbar, welche insbesondere Anschlagsflächen für das Dichtelement 7 aufweisen, die quer und/oder senkrecht zu der Einsetzrichtung des sanitären Einsetzteils 1 und/oder der Strömungsrichtung ausgerichtet sind.

Das Dichtelement 7 weist also wenigstens zwei, insbesondere voneinander beabstandet angeordnete Anschlagsflächen 22 auf, die dazu eingerichtet sind, um eine Ausbildung von zwei unterschiedlichen Abdichtungen mit einem Anschlag 21 der Sanitärarmatur herstellen zu können.

Das Dichtelement 7 ist in den gezeigten Ausführungsformen ringförmig und als ein Teil des mehrteiligen Grundkörpers 12 ausgebildet. Es wäre jedoch auch denkbar, dass das Dichtelement 7 an einen, beispielsweise einstückig ausgebildeten Grundkörper 12 oder an einen Teil, insbesondere den oberen Teil, des Grundkörpers 12 angeformt ist.

Das sanitäre Einsetzteil 1 weist zur Belüftung eines Wasserstrahls eine im Grundkörper 12 ausgebildete Strahlbelüftungsvorrichtung 8 auf, die einen zu der Auslaufseite 3 hin geöffneten Belüftungszugang 9 hat, der in eine Belüftungskammer führt und über welchen Luft von außen über die Auslaufseite 3 ansaugbar ist. Die Strahlbelüftungsvorrichtung 8 weist ein Strömungshindernis 11 auf, das beispielsweise als eine Prallfläche mit Düsenöffnungen ausgebildet sein kann. Wenn Wasser auf die Prallfläche trifft und anschließend über die Düsenöffnungen in die Belüftungskammer der Strahlbelüftungsvorrichtung 8 eintritt, wird innerhalb der Belüftungskammer ein Unterdruck erzeugt, durch welchen Luft über den Belüftungszugang 9 in die Belüftungskammer angesaugt wird. Dies ermöglicht es, den anschließend über die Auslaufseite 3 austretenden Wasserstrahl zu belüften.

Zum Zurückführen von Wasser, das insbesondere aufgrund einer unvollständigen Abdichtung durch den Spalt 19 tritt, in den Hauptströmungsweg, weist das sanitäre Einsetzteil 1 zwischen dem Dichtelement 7 und dem Befestigungsmittel 4 wenigstens eine Ablauföffnung 10 auf, die in die Strahlbelüftungsvorrichtung 8 führt. Die Ablauföffnung 10, die im Grundkörper 12 ausgebildet ist, ist zu einer Außenseite des sanitären Einsetzteils 1 offen ausgebildet, so dass durch den Spalt 19 gedrungenes Wasser über die Ablauföffnung 10 abgeführt werden kann, um eine Beeinträchtigung des Strahlbildes durch eine ungewollte Leckage zu verhindern. In Strömungsrichtung ist die Ablauföffnung 10 dem Strömungshindernis 11 nachgelagert und beabstandet zum Befestigungsmittel 4 vor diesem angeordnet. Im Ausführungsbeispiel sind mehrere beispielsweise gleichartige Ablauföffnungen 10 ausgebildet, die gemeinsam einen überwiegenden Teil des Außenumfangs abdecken.

Die Ablauföffnungen 10 sind hierbei an einer Sammeltasche 26 angeordnet, die durch den Grundkörper 12 in Form einer umfangsseitig umlaufenden Nut ausgebildet ist. Diese Sammeltasche 26 nimmt somit an dem Dichtelement 7 vorbei sickerndes Wasser auf und führt dieses den Ablauföffnungen 10 zu.

In den gezeigten Ausführungsformen gemäß den Figuren 1 bis 5 weist das sanitäre Einsetzteil 1 einen mehrteiligen Grundkörper 12 auf, der aus jeweils drei Teilen zusammensetzt ist. Beispielsweise kann sich der Grundkörper 12, wie darin dargestellt ist, aus dem Dichtelement 7, einem oberen Teil 13 und einem unteren Teil 14 zusammensetzen. Durch das obere Teil 13 kann das Strömungshindernis 11 gebildet sein. Durch das untere Teil 14 kann die Belüftungskammer 25 ausgebildet sein. Das obere Teil 13 und/oder das untere Teil 14 und/oder das Dichtelement 8 sind über eine mechanische Verbindung, insbesondere eine Rastverbindung, arretierbar. Dazu weisen die zu verrastenden Teile Rastelemente 23 und/oder dazu korrespondierende Gegenrastelemente 24 auf. Das Dichtelement 7 kann weiter mit dem oberen Teil 13 einstückig ausgebildet sein. Dabei kann es zweckmäßig sein, wenn das obere Teil 13 eine größere, vorzugsweise elastische, Verformbarkeit als das untere Teil 14 aufweist.

In den Figuren 1 und 3 ist ein Auffangraum 15 dargestellt, der dazu eingerichtet ist, Wasser, dass durch einen Sickerpfad zwischen dem Befestigungsmittel 4 und dem Gegenbefestigungsmittel 6 durchtritt, aufzufangen, um eine ungewollte Leckage zu verhindern.

Der Auffangraum 15 ist in Einströmrichtung der durch den Belüftungszugang 9 angesaugten Luft vor dem Belüftungszugang 9 angeordnet. Der Auffangraum 15 weist eine Dichtlippe 17 auf, mit welcher dieser am Wasserauslauf 5 nach außen, insbesondere nach unten, hin abdichtbar ist. Der Auffangraum 15 weist weiter eine Überlauföffnung 16 auf, über welche Wasser, das nicht mehr durch den Auffangraum 15 aufgenommen werden kann, aus dem Auffangraum 15 austreten kann. Diese Wasser kann somit während einer Durchströmung des sanitären Einsetzteils 1 mit Wasser gemeinsam mit der angesaugten Luft durch den Belüftungszugang 9 in die Belüftungskammer der Strahlbelüftungsvorrichtung 8 angesaugt werden. Somit kann eine ungewollte Leckage über den Sickerpfad 20 verhindert werden, die das Strahlbild insgesamt negativ beeinträchtigen würde. Ein Strömungswiderstand zwischen der Ablauföffnung 10 und der Auslaufseite 3 ist zudem kleiner als ein Strömungswiderstand in dem zwischen dem Befestigungsmittel 4 und dem Gegenbefestigungsmittel 6 ausgebildeten Sickerpfad 20. Das Wasser wird daher den Weg des geringsten Widerstandes wählen und durch die wenigstens dünne Ablauföffnung 10 ablaufen, anstatt entlang des Sickerpfades 20 zwischen Befestigungsmittel 4 und Gegenbefestigungsmittel 6 zu kriechen. Das Dichtelement 7 bewirkt im Sickerpfad 20 zudem eine Druckreduktion, da ein durch das Dichtelement 7 erzeugter Strömungswiderstand größer ist als ein Strömungswiderstand in einem parallel zu dem Dichtelement 7 verlaufender Abschnitt des Hauptströmungsweges im sanitären Einsetzteil 1.

An der Auslaufseite 3 des sanitären Einsetzteils 1 ist ein als Schlitz ausgestalteter Werkzeugansatz 18 ausgebildet. Über ein Werkzeug ist das in den Wasserauslauf 5 eingesetzte sanitäre Einsetzteil 1 durch Ansetzen eines Werkzeuges am Werkzeugansatz 18 und einer vorzugsweise als Drehbewegung definierten Öffnungsbewegung des Werkzeugs vom Wasserauslauf 5 lösbar, insbesondere herausschraubbar, oder auch darin einsetzbar, insbesondere einschraubbar.

### Bezugszeichenliste

- 1: Sanitäres Einsetzteil
- 2: Einlaufseite
- 3: Auslaufseite
- 4: Befestigungsmittel
- 5: Wasserauslauf einer Sanitärarmatur
- 6: Gegenbefestigungsmittel
- 7: Dichtelement
- 8: Strahlbelüftungsvorrichtung
- 9: Belüftungszugang
- 10: Ablauföffnung
- 11: Strömungshindernis
- 12: Grundkörper
- 13: Oberer Teil des Grundkörpers
- 14: Unterer Teil des Grundkörpers
- 15: Auffangraum
- 16: Überlauföffnung
- 17: Dichtlippe
- 18: Werkzeugansatz
- 19: Spalt
- 20: Sickerpfad
- 21: Anschlag
- 22: Anschlagsfläche
- 23: Rastelement
- 24: Gegenrastelement
- 25: Belüftungskammer
- 26: Sammeltasche

## Patentansprüche

1. **Sanitäres Einsetzteil** (1), mit einer Einlaufseite (2) und einer Auslaufseite (3), wobei zwischen der Einlaufseite (2) und der Auslaufseite (3) ein Befestigungsmittel (4) ausgebildet ist, wobei das Befestigungsmittel (4) zum lösbaren Befestigen mit einem Gegenbefestigungsmittel (6) an einem Wasserauslauf (5) einer Sanitärarmatur ausgebildet ist, wobei zwischen dem Befestigungsmittel (4) und der Einlaufseite (2) ein Dichtelement (7) zu einer zumindest teilweisen Abdichtung ausgebildet ist, und mit einer Strahlbelüftungsvorrichtung (8), die einen zu der Auslaufseite (3) geöffneten Belüftungszugang (9) hat, **dadurch gekennzeichnet, dass** zwischen dem Dichtelement (7) und dem Befestigungsmittel (4) wenigstens eine von außen zur Strahlbelüftungsvorrichtung (8) führende Ablauföffnung (10) ausgebildet ist, welche in die Strahlbelüftungsvorrichtung (8) führt.

2. Sanitäres Einsetzteil (1) nach Anspruch 1, **dadurch gekennzeichnet, dass** zwischen der Einlaufseite (2) und der Auslaufseite (3) ein Hauptströmungsweg ausgebildet ist.

3. Sanitäres Einsetzteil (1) nach Anspruch 2, **dadurch gekennzeichnet, dass** die Strahlbelüftungsvorrichtung (8) ein Strömungshindernis (11) im Hauptströmungsweg bildet und dass
die Ablauföffnung (10) in Strömungsrichtung hinter dem Strömungshindernis (11) in den Hauptströmungsweg führt.

4. Sanitäres Einsetzteil (1) nach einem der vorangehenden Ansprüche, **dadurch gekennzeichnet, dass** das Befestigungsmittel (4) und/oder die Ablauföffnung (10) an einem Grundkörper (12) ausgebildet ist/sind.

5. Sanitäres Einsetzteil (1) nach einem der vorangehenden Ansprüche, **dadurch gekennzeichnet, dass** das Dichtelement (7) an dem oder einem Grundkörper (12) angeformt und/oder ringförmig umlaufend ausgebildet ist.

6. Sanitäres Einsetzteil (1) nach einem der vorangehenden Ansprüche, **dadurch gekennzeichnet, dass** das Dichtelement (7) radial und/oder axial abdichtet.

7. Sanitäres Einsetzteil (1) nach einem der vorangehenden Ansprüche, **dadurch gekennzeichnet, dass** die Strahlbelüftungsvorrichtung (8) in dem oder einem Grundkörper (12) ausgebildet ist.

8. Sanitäres Einsetzteil (1) nach einem der vorangehenden Ansprüche, **dadurch gekennzeichnet, dass** der Grundkörper (12) einteilig oder mehrteilig ausgebildet ist.

9. Sanitäres Einsetzteil (1) nach einem der vorangehenden Ansprüche, **dadurch gekennzeichnet, dass** der Grundkörper (12) aus Kunststoff gefertigt ist.

10. Sanitäres Einsetzteil (1) nach einem der vorangehenden Ansprüche, **dadurch gekennzeichnet, dass** das Dichtelement (7) an einem oberen Teil (13) des Grundkörpers (12) und das Befestigungsmittel (4) an einem unteren Teil (14) des Grundkörpers (12) ausgebildet ist, insbesondere wobei das obere Teil (13) mit dem unteren Teil (14) verschnappt ist und/oder das obere Teil (13) eine größere, vorzugsweise elastische, Verformbarkeit als das untere Teil (14) aufweist.

11. Sanitäres Einsetzteil (1) nach einem der vorangehenden Ansprüche, **dadurch gekennzeichnet, dass** die wenigstens eine Ablauföffnung (10) beabstandet zu dem Befestigungsmittel (4) angeordnet ist.

12. Sanitäres Einsetzteil (1) nach einem der vorangehenden Ansprüche, **dadurch gekennzeichnet, dass** zwischen dem Befestigungsmittel (4) und der Auslaufseite (3) ein Auffangraum (15) ausgebildet ist, mit welchem durch einen Sickerpfad (20) zwischen dem Befestigungsmittel (4) und dem Gegenbefestigungsmittel (6) durchsickerndes Wasser sammelbar ist, insbesondere wobei der Auffangraum (15) eine Überlauföffnung (16) aufweist, welche in den Belüftungszugang (9) mündet.

13. Sanitäres Einsetzteil (1) nach Anspruch 12, **dadurch gekennzeichnet, dass** an der Auslaufseite (3) eine Dichtlippe (17) ausgebildet ist, mit welcher der Auffangraum (15) in dem Wasserauslauf (5) nach außen abgedichtet ist.

14. Sanitäres Einsetzteil (1) nach einem der vorangehenden Ansprüche, **dadurch gekennzeichnet, dass** das Befestigungsmittel (4) als ein Gewinde ausgebildet ist, welches mit einem Gegengewinde an einem Wasserauslauf (5) einer Sanitärarmatur ausgebildet ist.

15. Sanitäres Einsetzteil (1) nach einem der vorangehenden Ansprüche, **dadurch gekennzeichnet, dass** an der Auslaufseite (3) ein Werkzeugansatz, insbesondere ein Schlitz, zu einer Unterstützung eines Befestigungsvorgangs und/oder eines Lösevorgangs ausgebildet ist.

16. **Auslaufanordnung,** mit einem Einsetzteil (1) nach einem der vorangehenden Ansprüche, das in einen Wasserauslauf (5) einer Sanitärarmatur eingesetzt ist, wobei das Dichtelement (7) des sanitären Einsetzteils (1) einen Spalt (19) zwischen dem sanitären Einsetzteil (1) und dem Wasserauslauf (5) zumindest teilweise abdichtet.

17. Auslaufanordnung nach dem vorangehenden Anspruch, **dadurch gekennzeichnet, dass** ein Strömungswiderstand zwischen der Ablauföffnung (10) und der Auslaufseite (3) kleiner ist als ein Strömungswiderstand in einem zwischen dem Befestigungsmittel (4) und dem Gegenbefestigungsmittel (6) ausgebildeten Sickerpfad (20).

18. **Verwendung einer** in eine Strahlbelüftungsvorrichtung (8) führenden **Ablauföffnung** (10) zur Reduzierung von zwischen einem sanitären Einsetzteil (1), insbesondere nach einem der Ansprüche 1 bis 15, und einem das sanitäre Einsetzteil (1) aufnehmenden Wasserauslauf (5) austretenden Sickerwasser, **dadurch gekennzeichnet, dass** die Ablauföffnung (10) in einem Sickerpfad (20) des Sickerwassers einem Befestigungsmittel (4) des sanitären Einsetzteils (1) vorgelagert und einem Dichtelement (7) des sanitären Einsetzteils (1) nachgelagert ist.

19. Verwendung nach Anspruch 18, **dadurch gekennzeichnet, dass** das Dichtelement (7) im Sickerpfad (20) eine Druckreduktion bewirkt, insbesondere wobei ein durch das Dichtelement (7) erzeugter Strömungswiderstand größer ist als ein Strömungswiderstand in einem parallel zu dem Dichtelement verlaufender Abschnitt des oder eines Hauptströmungsweges im sanitären Einsetzteil (1).

## Claims

1. **Sanitary insert part** (1), with an inlet side (2) and an outlet side (3), wherein a securing means (4) is formed between the inlet side (2) and the outlet side (3), wherein the securing means (4) is designed to be detachably secured to a counter securing means (6) on a water outlet (5) of a sanitary fitting, wherein a seal element (7) is formed between the securing means (4) and the inlet side (2) so as to create an at least partial seal, and with a jet aerating device (8), which has an aeration inflow (9) that is open towards the outlet side (3), **characterized in that** at least one discharge opening (10), which leads towards the jet aerating device (8) from the outside and leads into the jet aerating device (8), is formed between the seal element (7) and the securing means (4) .

2. Sanitary insert part (1) according to Claim 1, **characterized in that** a main flow path is formed between the inlet side (2) and the outlet side (3).

3. Sanitary insert part (1) according to Claim 2, **characterized in that** the jet aerating device (8) forms a flow barrier (11) in the main flow path and **in that** the discharge opening (10) leads into the main flow path to the rear of the flow barrier (11) in the direction of flow.

4. Sanitary insert part (1) according to one of the preceding claims, **characterized in that** the securing means (4) and/or the discharge opening (10) is/are formed on a basic body (12).

5. Sanitary insert part (1) according to one of the preceding claims, **characterized in that** the seal element (7) is formed in an annularly encircling manner and/or moulded on the or a basic body (12).

6. Sanitary insert part (1) according to one of the preceding claims, **characterized in that** the seal element (7) provides a radial and/or axial seal.

7. Sanitary insert part (1) according to one of the preceding claims, **characterized in that** the jet aerating device (8) is formed in the or a basic body (12) .

8. Sanitary insert part (1) according to one of the preceding claims, **characterized in that** the basic body (12) is formed in one or more parts.

9. Sanitary insert part (1) according to one of the preceding claims, **characterized in that** the basic body (12) is manufactured from plastic.

10. Sanitary insert part (1) according to one of the preceding claims, **characterized in that** the seal element (7) is formed on an upper part (13) of the basic body (12) and the securing means (4) is formed on a lower part (14) of the basic body (12), in particular wherein the upper part (13) is snap-fitted to the lower part (14) and/or the upper part (13) has a deformability, preferably elastic deformability, that is greater than that of the lower part (14).

11. Sanitary insert part (1) according to one of the preceding claims, **characterized in that** at least one discharge opening (10) is arranged spaced apart from the securing means (4).

12. Sanitary insert part (1) according to one of the preceding claims, **characterized in that** a collecting space (15) is formed between the securing means (4) and the outlet side (3), which collecting space makes it possible to collect water seeping through a seepage path (20) between the securing means (4) and the counter securing means (6), in particular wherein the collecting space (15) has an overflow opening (16), which opens out into the aeration inflow (9).

13. Sanitary insert part (1) according to Claim 12, **characterized in that** a sealing lip (17) is formed on the outlet side (3), which sealing lip outwardly seals the collecting space (15) in the water outlet (5) .

14. Sanitary insert part (1) according to one of the preceding claims, **characterized in that** the securing means (4) is in the form of a thread, which is formed with a counter thread on a water outlet (5) of a sanitary fitting.

15. Sanitary insert part (1) according to one of the preceding claims, **characterized in that** a tool attachment, in particular a slot, is formed on the outlet side (3) to assist a securing operation and/or a detaching operation.

16. **Outlet assembly,** with an insert part (1) according to one of the preceding claims which is inserted in a water outlet (5) of a sanitary fitting, wherein the seal element (7) of the sanitary insert part (1) at least partially seals a gap (19) between the sanitary insert part (1) and the water outlet (5).

17. Outlet assembly according to the preceding claim, **characterized in that** a flow resistance between the discharge opening (10) and the outlet side (3) is smaller than a flow resistance in a seepage path (20) formed between the securing means (4) and the counter securing means (6).

18. **Use of a discharge opening** (10) leading into a jet aerating device (8) to reduce the amount of seepage water emerging between a sanitary insert part (1), in particular according to one of Claims 1 to 15, and a water outlet (5) which receives the sanitary insert part (1), **characterized in that** the discharge opening (10) is arranged upstream of a securing means (4) of the sanitary insert part (1) in a seepage path (20) of the seepage water and is arranged downstream of a seal element (7) of the sanitary insert part (1).

19. Use according to Claim 18, **characterized in that** the seal element (7) in the seepage path (20) brings about a reduction in pressure, in particular wherein a flow resistance created by the seal element (7) is greater than a flow resistance in a section, running parallel to the seal element, of the or a main flow path in the sanitary insert part (1).

## Revendications

1. **Pièce d'insert sanitaire** (1), avec un côté entrée (2) et un côté sortie (3), dans laquelle un moyen de fixation (4) est configuré entre le côté entrée (2) et le côté sortie (3), le moyen de fixation (4) étant configuré pour être fixé de manière amovible avec un moyen de fixation opposé (6) sur une sortie d'eau (5) d'un robinet sanitaire, dans laquelle un élément d'étanchéité (7) est configuré entre le moyen de fixation (4) et le côté d'admission (2) pour assurer une étanchéification au moins partielle, et avec un dispositif d'aération par jet (8) qui a un accès d'aération (9) ouvert vers le côté sortie (3), **caractérisée en ce qu'**entre l'élément d'étanchéité (7) et le moyen de fixation (4) est configurée au moins une ouverture d'évacuation (10) conduisant de l'extérieur au dispositif d'aération par jet (8) qui conduit dans le dispositif d'aération par jet (8).

2. Pièce d'insert sanitaire (1) selon la revendication 1, **caractérisée en ce qu'**entre le côté entrée (2) et le côté sortie (3) est configurée une voie d'écoulement principale.

3. Pièce d'insert sanitaire (1) selon la revendication 2, **caractérisée en ce que** le dispositif d'aération par jet (8) forme un obstacle à l'écoulement (11) dans la voie d'écoulement principale et que l'ouverture d'évacuation (10) conduit dans la voie d'écoulement principale en aval de l'obstacle à l'écoulement dans la direction de l'écoulement.

4. Pièce d'insert sanitaire (1) selon une des revendications précédentes, **caractérisée en ce que** le moyen de fixation (4) et/ou l'ouverture d'évacuation (10) est/sont configuré(s) sur un corps de base (12).

5. Pièce d'insert sanitaire (1) selon une des revendications précédentes, **caractérisée en ce que** l'élément d'étanchéité (7) est formé sur le ou un corps de base (12) et/ou configuré de façon annulaire sur sa périphérie.

6. Pièce d'insert sanitaire (1) selon une des revendications précédentes, **caractérisée en ce que** l'élément d'étanchéité (7) assure une étanchéité radiale et/ou axiale.

7. Pièce d'insert sanitaire (1) selon une des revendications précédentes, **caractérisée en ce que** le dispositif d'aération par jet (8) est configuré dans le ou un corps de base (12).

8. Pièce d'insert sanitaire (1) selon une des revendications précédentes, **caractérisée en ce que** le corps de base (12) est configuré en une ou plusieurs parties.

9. Pièce d'insert sanitaire (1) selon une des revendications précédentes, **caractérisée en ce que** le corps de base (12) est fabriqué en matière plastique.

10. Pièce d'insert sanitaire (1) selon une des revendications précédentes, **caractérisée en ce que** l'élément d'étanchéité (7) est configuré sur une partie supérieure (13) du corps de base (12) et l'élément de fixation (4) sur une partie inférieure (14) du corps de base (12), en particulier dans laquelle la partie supérieure (13) est encliquetée avec la partie inférieure (14) et/ou la partie supérieure (13) présente une déformabilité, de préférence élastique, plus grande que la partie inférieure (14).

11. Pièce d'insert sanitaire (1) selon une des revendications précédentes, **caractérisée en ce que** l'au moins une ouverture d'évacuation (10) est disposée à distance du moyen de fixation (4).

12. Pièce d'insert sanitaire (1) selon une des revendications précédentes, **caractérisée en ce qu'**entre le moyen de fixation (4) et le côté sortie (3) est configuré un espace collecteur (15) avec lequel l'eau suintant par un chemin de suintement (20) entre le moyen de fixation (4) et le moyen de fixation opposé (6) peut être collectée, en particulier dans laquelle l'espace collecteur (15) présente une ouverture de trop-plein (16) qui débouche dans l'accès d'aération (9).

13. Pièce d'insert sanitaire (1) selon la revendication 12, **caractérisée en ce que** sur le côté sortie (3) est configurée une lèvre d'étanchéité (17) avec laquelle l'espace collecteur (15) est étanchéifié vis-à-vis de l'extérieur dans la sortie d'eau (5).

14. Pièce d'insert sanitaire (1) selon une des revendications précédentes, **caractérisée en ce que** l'élément de fixation (4) est configuré comme un filetage qui est configuré avec un contre-filetage sur une sortie d'eau (5) d'un robinet sanitaire.

15. Pièce d'insert sanitaire (1) selon une des revendications précédentes, **caractérisée en ce que** sur le côté sortie (3) est configuré un organe de fixation d'outil, en particulier une fente, pour faciliter une opération de fixation et/ou une opération de détachement.

16. **Ensemble de sortie** avec une pièce d'insert sanitaire (1) selon une des revendications précédentes qui est insérée dans une sortie d'eau (5) d'un robinet sanitaire, dans lequel l'élément d'étanchéité (7) de la pièce d'insert sanitaire (1) obture au moins partiellement une fente (19) entre la pièce d'insert sanitaire (1) et la sortie d'eau (5).

17. Ensemble de sortie selon la revendication précédente, **caractérisé en ce qu'**une résistance à l'écoulement entre l'ouverture d'évacuation (10) et le côté sortie (3) est inférieure à une résistance à l'écoulement dans un chemin de suintement (20) configuré entre le moyen de fixation (4) et le moyen de fixation opposé (6).

18. **Utilisation d'une ouverture d'évacuation** (10) conduisant dans un dispositif d'aération par jet (8) pour réduire l'eau de suintement sortant entre une pièce d'insert sanitaire (1), en particulier selon une des revendications 1 à 15, et une sortie d'eau (5) contenant la partie d'insert sanitaire (1), **caractérisée en ce que** l'ouverture d'évacuation (10) est aménagée dans un chemin de suintement (20) de l'eau de suintement, en amont d'un moyen de fixation (4) de la partie d'insert sanitaire (1) et en aval d'un élément d'étanchéité (7) de la partie d'insert sanitaire (1).

19. Utilisation selon la revendication 18, **caractérisée en ce que** l'élément d'étanchéité (7) dans le chemin de suintement (20) provoque une diminution de pression, en particulier une résistance à l'écoulement générée par l'élément d'étanchéité (7) étant supérieure à une résistance à l'écoulement dans une section du ou d'un chemin d'écoulement principal s'étendant parallèlement à l'élément d'étanchéité dans la partie d'insert sanitaire (1).
